# EUROPÄISCHE PATENTSCHRIFT

(11) **EP 0 258 204 B1**
(45) Veröffentlichungstag und Bekanntmachung des Hinweises auf die Patenterteilung: **20.10.1993**
(21) Anmeldenummer: 87890148.7
(22) Anmeldetag: 02.07.1987
(51) Int. Cl.: B21D 5/04

(54) **Vorrichtung zum Abkanten von Blechzuschnitten**
Apparatus for press-bending metal sheets
Dispositif de pliage de tôles

(30) Priorität: 14.08.1986 AT 2192/86
(43) Veröffentlichungstag der Anmeldung: 02.03.1988
(73) Patentinhaber: SALVAGNINI S.p.A., I-36040 Sarego (Vicenza) (IT)
(72) Erfinder: Klingesberger, Johann, A-4923 Lohnsburg (AT)
(74) Vertreter: Marchi, Massimo, Dr.

(56) Entgegenhaltungen:
- PATENT ABSTRACTS OF JAPAN, Band 8, Nr. 28 (M-274)[1465], 7. Februar 1984; & JP-A-58 187 216 (HITACHI SEISAKUSHO K.K.) 01-11-1983
- PATENT ABSTRACTS OF JAPAN, Band 8, Nr. 28 (M-274)[1465], 7. Februar 1984; & JP-A-58 187 217 (HITACHI SEISAKUSHO K.K.) 01-11-1983
- PATENT ABSTRACTS OF JAPAN, Band 6, Nr. 113 (M-138)[991], 24. Juni 1982; & JP-A-57 41 827 (AMADA K.K.) 09-03-1982
- PATENT ABSTRACTS OF JAPAN, Band 11, Nr. 166 (M-593)[2613], 28. Mai 1987; & JP-A-61 296 923 (AMADA CO. LTD) 27-12-1986

## Beschreibung

Die Erfindung bezieht sich auf eine Vorrichtung zum Abkanten von Blechzuschnitten mit einem an einem Gegenhalter anstellbaren Niederhalter für die Blechzuschnitte, dessen Niederhaltestempel aus mehreren in einer zur Abkantachse parallelen Reihe angeordneten Segmenten zusammengesetzt ist, von denen die beidseits wenigstens eines Mittelsegmentes vorgesehenen Segmente in einer zur Abkantachse parallelen Führung des Niederhalters verschiebbar gelagert und mit Hilfe zweier beidseits des Mittelsegmentes in Richtung der Abkantachse verlaufender Stellstangen verlagerbar sind.

Zur Anspassung der Länge eines Niederhaltestempels an die Länge der jeweils abzukantenden Randstege des Blechzuschnittes ist es aus EP-A-0 105 091 bekannt, die als nächstliegender Stand der Technik angesehen wird, den Niederhaltestempel in Einzelsegmente zu unterteilen und diese Einzelsegmente in einer zur Abkantachse parallelen Führung verschiebbar zu lagern. Durch die Auswahl einer bestimmten Anzahl von Einzelsgementen und ein Verschieben der nicht benötigten Randsegmente aus dem Abkantbereich kann die Stempellänge in einer vergleichsweise groben Abstufung an die Abmessungen der Blechzuschnitte angepaßt werden. Die Feinabstufung erfolgt dabei über einen Satz schmaler Mittelsegmente, die wahlweise in die Segmentreihe eingeschwenkt werden können, so daß die in Richtung der Abkantachse gemessene Länge der schmalen Einzelsegmente des mittleren Segmentsatzes die stufenweise Anpassungsmoglichkeit der Stempellänge an die Werkstücklänge bestimmt.

Das Anstellen der Seitensegmente an die Mittelsegmente und das Verschieben der randseitigen Segmente aus dem Abkantbereich erfolgt dabei durch eine Verstelleinrichtung, die auf beiden Seiten der Mittelsegmente aus je zwei Stelltrieben zusammengesetzt ist, von denen der eine aus einer in Richtung der Abkantachse verlaufenden, mit dem innersten der an die Mittelsegmente anschließenden Segmente zugfest verbundenen Stellstange besteht. während der andere durch einen mittels eines parallel zur Abkantachse angeordneten Spindeltriebes verstellbaren Mitnehmerfinger gebildet wird, der wahlweise zwischen die einzelnen Segmente der Segmentreihe eingreift, um dann den einen Teil der durch den Mitnehmerfinger in zwei Teile geteilten Segmentreihe über den Spindeltrieb zu verschieben. Mit dieser Kombination von zwei Stelltrieben läßt sich zwar die für die Anpassung der Stempellänge an die Werkstückabmessungen erforderliche Segmentverstellung durchführen, doch wird diese Segmentverstellung einerseits mit einem vergleichsweise großen Platzbedarf für eine aufwendige Konstruktion und anderseits mit dem Nachteil erkauft, daß durch die Leerbewegung des Mitnehmerfingers in Abkantrichtung bis zur jeweiligen Eingriffsstelle erhebliche Nebenzeiten unvermeidbar sind.

Um diese Nebenzeiten für die Leerverstellung des Mitnehmerfingers zu vermeiden, ist eine Abkantvorrichtung bekanntgeworden (EP-A-0 186 909), bei der die zwischen je einem äußersten und einem Mittelsegment vorgesehenen Seitensegmente auf einer zur Abkantachse paralleln Welle gelagert sind und über einen Stellkeil mit dieser Welle drenfest - verbunden werden können. Durch ein Verdrehen der Welle können somit die Seitensegmente je nach bedarf in die zum Einsatz kommende Segmentreihe des Niederhaltestempels eingeschwenkt werden. Die nicht benötigten Seitensegmente verbleiben in einer ausgeschwenkten Ruhestellung, weil sie nicht über ihren Stellkeil mit der Welle verriegelt sind.

Die Anpassung der Länge des Niederhaltestempels an die Länge des jeweils abzukantenden Randsteges erfolgt somit durch ein Einschwenken der Seitensegmente und ein Anstellen der äußersten Segmente an die eingeschwenkten Seitensegmente. Zu diesem Zweck ist für die beiden äußersten Segmente des Niederhaltestempels ein Spindeltrieb mit gegensinnigen Gewindeabschnitten vorgesehen, so daß die äußersten Segmente gegengleich verstellt werden können. Zusätzlich zu der groben Längenabstufung durch die Seitensegmente ist wieder eine Feinabstufung über einen Satz schmaler Segmentplatten möglich, die aus einer ausgeschwenkten Ruhestellung in einer zwischen die Mittelsegemente eingeschwenkte Arbeitsstellung gebracht werden können. Da zu diesem Zweck nicht nur die Mittelsegmente, sondern auch die an die Mittelsegmente anschließenden Seitensegmente parallel zur Abkantachse verschoben werden müssen, sind die Mittelsegmente verschiebefest mit der Welle für die Seitensegmente verbunden und können mit dieser Welle axial verstellt werden, die hierfür in zwei gegensinnig verschiebbare Teile unterteilt ist. Nachteilig bei dieser Konstruktion ist wiederum der vergleichsweise hohe Konstuktionsaufwand für die Verstellung der einzelnen Segmente.

Der Erfindung liegt somit die Aufgabe zugrunde. diese Mängel zu vermeiden und eine Vorrichtung zum Abkanten von Blechzuschnitten der eingangs geschilderten Art mit einfachen Mitteln so zu verbessern, daß eine Segmentverstellung mit einer platzsparenden Konstruktion sichergestellt wird, ohne Nebenzeiten durch Leerbewegung von Stellantrieben in Kauf nehmen zu müssen.

Die Erfindung löst die gestellte Aufgabe entsprechend der Merkmals Kombination des Anspruchs 1.

Durch das Vorsehen dieser den einzelnen Segmenten zugeordneten Kupplungen kann jeweils bestimmt werden, welche Segmente mit einer Stellstangenverschiebung bewegt werden, wobei mit jeder Stellstangebewegung eine Segmentbewegung erfolgen kann, so daß keine Totzeiten anfallen. Da die Stellstange innerhalb der Führung des Niederhalters für die Segmente angeordnet werden kann, ergibt sich darüber hinaus kein Platzbedarf außerhalb des Niederhalters, was diesbezügliche Einschränkungen hinsichtlich der Größe der zu bearbeitenden Werkstücke ausschließt.

Eine besonders einfache Konstuktion kann in weiterer Ausbildung der Erfindung dadurch erhalten werden, daß die Kupplungen aus je einem in den Segmenten gelagerten Klemmstück bestehen, das zwischen einer formschlüssigen Eingriffsstellung in einer Kupplungsausnehmung der Stellstange und einer das jeweilige Segment kraftschlüssig am Niederhalter festlegenden Klemmstellung quer zur Stellstange verlagerbar ist. Greift das Klemmstück in die Kupplungsausnehmung der Stellstange formschlüssig ein, so ist die Klemmverbindung zwischen dem Segment und dem Niederhalter gelöst. Bei einer Stellstangenbewegung wird daher das Segment über das Klemmstück mitgenommen, das ja im Segment gelagert ist. Bei einer gegensinnigen Verstellung des Klemmstückes wird die Verbindung zwischen der Stellstange und dem Segment unter einer gleichzeitigen Festklemmung des Segmentes am Niederhalter gelöst. Die Stellstange kann daher frei an diesem Segment vorbeibewegt werden. Die Klemmung zwischen den einzelnen Segmenten und dem Niederhalter erlaubt dabei eine stufenlose Verlagerung der Segmente zur Anpassung der Stempellänge an die Werkstückabmessungen. Das Vorsehen eines Klemmstückes, das in einer Verschiebestellung die Antriebsverbindung mit der Stellstange herstellt und in der anderen Verschiebestellung das Segment am Niederhalter festklemmt, bringt den zusätzlichen Vorteil einer hohen Betriebssicherheit mit sich, weil durch das Herstellen der einen Verbindung die andere zwangsläufig gelöst wird.

Sind die Klemmstücke durch wenigstens je eine Klemmfeder im Klemmsinn beaufschlagt und mittels wenigstens je eines Stellzylinders gegen die Kraft der Klemmfeder in die Eingriffsstellung mit der Stellstange verschiebbar, so ergibt sich nicht nur eine einfache Konstruktion, sondern auch eine günstige Steuerung, weil für jedes Segment lediglich eine Druckleitung notwendig ist und die Steuerung der Kupplung mit einem Steuerbefehl auskommt.

Um die Führung der Segmente durch die vorgesehen Klemmung nicht zu beeinträchtigen, können die Klemmstücke zwischen zwei Führungsschienen für die Segmente angeordnete sein und diese Führungsschienen mit seitlichen Klemmansätzen übergreifen. Damit wird eine symmetrische Klemmung der Segmente erzielt, bei der die Segmente ohne Gefahr eines Verkantens gegen die Führungsschienen gedrückt werden. Die Bewegung der Klemmstücke erfolgt dabei in Anstellrichtung des Niederhalters, so daß die Stellstange oberhalb der Klemmstücke zwischen den Führungsschienen angeordnet werden kann. Für den Kupplungseingriff mit den Klemmstücken muß die Führungsschiene in diesem Fall nach unten gerichtete Kupplungsausnehmungen für die Klemmstücke aufweisen.

In der Zeichnung ist der Erfindungsgegenstand beispielsweise dargestellt. Es zeigen
- Fig. 1: eine erfindungsgemäße Vorrichtung zum Abkanten von Blechzuschnitten in einer schematischen Vorderansicht,
- Fig. 2: den Niederhaltestempel ausschnittsweise in einem Längsschnitt in einem größeren Maßstab,
- Fig. 3: einen Schnitt nach der Linie III-III der Fig. 2 in einem größeren Maßstab und
- Fig. 4: einen der Fig. 3 entsprechenden Schnitt nach der Linie IV-IV der Fig. 2.

Die dargestellte Abkantvorrichtung besteht im wesentlichen aus einem Gestell 1, in dem ein mittels Zylinder 2 anstellbarer Niederhalter 3 verschiebbar gelagert ist, dessen Niederhaltestempel 4 das zu kantende Werkstück an einen Gegenhalter 5 andrückt und beim Aufwärtsbiegen durch ein aus Übersichtlichkeitsgründen nicht dargestelltes Abkantwerkzeug die Abkantachse bildet. Dieser Niederhaltestempel 4 ist aus mehreren in einer zur Abkantachse parallelen Reihe angeordneten Segmenten 6 zusammengesetzt, die beidseits eines Mittelsegmentes 7 angeordnet sind. Dieses Mittelsegment 7 kann mit Hilfe eines in Anstellrichtung des Niederhalters 3 verschiebbar im Niederhalter gelagerten Schiebers 8 aus der Segmentreihe entfernt werden, um entweder gegen ein anderes Mittelsegment ausgetauscht werden zu können oder im Niederhaltestempel 4 Platz für ein Einwärtsschieben der randseitigen Segmente 6 zu schaffen. Dieses Einwärtsschieben der randseitigen Segmente 6 ist beispielsweise dann erforderlich, wenn der Niederhaltestempel 4 vom Blechzuschnitt zwischen seitlich des Niederhaltestempels vorhandenen, einwärts gekanteten Randstegen abgehoben werden soll.

Zum Wechseln der Mittelsegmente 7 schließt in der oberen Ruhestellung des Schiebers 8 an diesen eine Wechseleinrichtung 9 seitlich an, die mit einem Speicher 10 in Verbindung steht, in dem verschiedene Mittelsegmente 7 gehalten sind, so daß das aus der Segmentreihe des Niederhaltestempels 4 entnommene Mittelsegment in einen Speicherplatz des Speichers 10 abgelegt und ein anderes Mittelsegment diesem Speicher zum Einsatz in die Segmentreihe entnommen werden kann. Zur Verstellung des Speichers 10 gegenüber der Wechseleinrichtung 9 ist ein über einen Motor antreibbares Ritzel 11 vorgesehen, das mit einer Zahnstange 12 auf dem Speicher 10 kämmt, der entlang eines vom Gestell 1 getragenen Querholmes 13 verschiebbar gelagert und in entsprechenden Profilrollen 14 geführt ist.

Die beidseits neben dem Mittelsegment 7 angeordneten Segmente 6 sind in einer zur Abkantachse paralleln Führung eines Stempelträgers 15 verschiebbar gelagert. Diese Führung wird durch zwei parallele Führungsschienen 16 gebildet, zwischen denen die mit entsprechenden seitlichen Führungsausnehmungen versehenen Segmente 6 eingeschoben sind. Zur Verstellung der Segmente 6 dient auf den beiden Seiten des Mittelsegmentes 7 je eine im Stempelträger 15 verschiebbar gehaltene Stellstange 17, die oberhalb der Segmente 6 zwischen den beiden Führungsschienen 16 verläuft und mit Hilfe eines seitlich am Stempelträger 15 befestigten Betätigungszylinders 18 angetrieben werden kann.

Um die Segmente 6 wahlweise über je eine Kupplung 19 entweder mit der Stellstange 17 oder mit dem Niederhalter 3 verbinden zu können, sind in den Segmenten 6 quer zur Stellstange 17 verlaufende Führungausnehmungen 20 zur verschiebbaren Aufnahme je eines Klemmstückes 21 vorgesehen, das zwischen den beiden Führungsschienen 16 liegt und diese Führungsschienen 16 mit seitlichen Klemmansätzen 22 übergreift. Diese Klemmstücke 21 werden im Klemmsinn durch zwei im Ausführungsbeispiel diagonal angeordnete Klemmfedern 23 belastet und können aus ihrer das jeweilige Segment 6 kraftschlüssig an den Führungsschienen 16 festlegenden Klemmstellung, wie sie in Fig. 3 dargestellt ist, gegen die Kraft der Klemmfedern 23 durch im Bereich der anderen Diagonale vorgesehene Stellzylinder 24 in eine Eingriffsstellung mit der Stellstange 17 verschoben werden. In dieser in Fig. 4 gezeichneten Lage greifen die Klemmstücke 21 in Kupplungsausnehmungen 25 auf der Unterseite der Stellstange 17 formschlüssig ein. Wird daher in dieser Eingriffsstellung der Klemmstücke 21 die Stellstange 17 über den zugehörigen Betätigungszylinder 18 verschoben, so werden die mit der Stellstange 17 gekuppelten Segment 6, deren Klemmverbindung mit den Führungsschienen 16 ja in dieser Klemmstücklage zwangsläufig gelöst ist, über die Klemmstücke 21 mitgenommen. Je nach der Beaufschlagung der Stellzylinder 24 können somit verschiedene Gruppen von Segmenten 6 verstellt werden, um die für eine Anpassung an die jeweilige Werkstückgröße notwendige Änderung der Stempellänge vornehmen zu können. Die nicht benötigten Segmente 6 werden aus dem Abkantbereich des Stempels herausgeschoben.

Zur Beaufschlagung der Stellzylinder 24 sind in jedem Segment 6 entsprechende Bohrungen 26 für das Druckmittel vorgesehen, das über eine Druckmittelleitung 27 zugeführt wird. Die Steuerung der Kupplungen 19 ist besonders einfach, weil für die beiden Schaltstellungen lediglich die Beaufschlagung der Druckmittelleitung 27 zu steuern ist, was mit einem einzigen Steuersignal für ein Schaltventil durchgeführt werden kann.

Damit die Kupplungsausnehmungen 25 der Stellstange 17 in Deckung mit den Klemmstücken 21 der Segmente 6 gebracht werden können, muß der Stellweg der Stellstange 17 gemessen werden. In diesem Zusammenhang ist zu bedenken, daß die einzelnen Segmente unterschiedliche Verschiebestellungen aufgrund der unterschiedlichen Abmessungen der Mittelsegmente einnehmen können. Zu diesem Zweck ist die Stellstange 17 mit einem inkrementalen Maßstab 28 verbunden, der in einer Rollenführung 29 gelagert ist und mit einem Abtastkopf 30 zusammenwirkt. Über einen Rechner läßt sich somit die Stellbewegung der Stellstange 17 in einfacher Weise steuern.

## Patentansprüche

1. Vorrichtung zum Abkanten von Blechzuschnitten mit einem an einen Gegenhalter (5) anstellbaren Niederhalter (3) fuer die Blechzuschnitte, dessen Niederhaltestempel (4) aus mehreren in einer zur Abkantachse parallelen Reihe angeordneten Segmenten (6) zuzammengesetzt ist, von denen die beidseits wenigstens eines Mittelsegmentes (7) vorgesehenen Segmente (6) in einer zur Abkantachse parallelen Fuehrung des Niederhalters (3) verschiebbar gelagert und mit Hilfe zweier beidseits des Mittelsegmentes (7) in Richtung der Abkantachse verlaufender Stellstangen (17) verlagerbar sind, dadurch gekennzeichnet, dass die verschiebbaren Segmente (6) je eine aus einem in den Segmenten (6) gelagerten und wechselweise zwischen einer Verbindungsstellung des einzelnen Segmentes (6) mit der zugehoerigen Stellstange (17) und einer Verbindungstellung desselben Segmentes (6) mit dem Niederhalter (3) verlagerbaren Klemmstueck (21) bestehende Kupplung (19) aufweisen.

2. Vorrichtung nach Anspruch 1, dadurch gekennzeichnet, dass das Klemmstueck (21) zwischen einer formschluessigen Eingriffsstellung in eine Kupplungsausnehmung (25) der Stellstange (17) und einer das jeweilige Segment (6) kraftscluessig am Niederhalter (3) festlegenden Klemmstellung quer zur Stellstange (17) verlagerbar ist.

3. Vorrichtung nach Anspruch 2, dadurch gekennzeichnet, daß die Klemmstücke (21) durch wenigstens je eine Klemmfeder (23) im Klemmsinn beaufschlagt und mittels wenigstens je eines Stellzylinders (24) gegen die Kraft der Klemmfeder (23) in die Eingriffsstellung mit der Stellstange (17) verschiebbar sind.

4. Vorrichtung nach Anspruch 2 oder 3, dadurch gekennzeichnet, daß die Klemmstücke (21) zwischen zwei Führungsschienen (16) für die Segmente (6) angeordnet sind und diese Führungsschienen (16) mit seitlichen Klemmansätzen (22) übergreifen.

5. Vorrichtung nach Anspruch 4, dadurch gekennzeichnet, daß die Stellstange (17) oberhalb der Klemmstücke (21) zwischen den Führungsschienen (16) verläuft und nach unten gerichtete Kupplungsausnehmungen (25) für die Klemmstücke (21) aufweist.

## Claims

1. A device for bending sheet metal blanks, comprising a blank holder (3) for the sheet metal blanks, the said blank holder (3) being adjustable towards a pressure pad (5) and having a blank holder stamp (4) composed of several segments (6) arranged in a row parallel to the bending axis, the segments (6) provided on either side of at least one centre segment (7) being displaceably mounted in a guide of the blank holder (3) parallel to the bending axis and being displaceable by means of two adjusting rods (17) extending on either side of the centre segment (7) in the direction of the bending axis, characterised in that the displaceable segments (6) each have a coupling (19) comprising a clamping piece (21) mounted in the segments (6) and displaceable alternately between a position connecting an individual segment (6) to the associated adjusting rod (17) and a position connecting the same segment (6) to the blank holder (3).

2. A device according to claim 1, characterised in that the clamping piece (21) is displaceable between a position of positive engagement in a coupling recess (25) of the adjusting rod (17) and a clamping position non-positively securing the respective segment (6) to the blank holder (3) transversely to the adjusting rod (17).

3. A device according to claim 2, characterised in that the clamping pieces (21) are each acted upon by at least one clamping spring (23) in the clamping direction and are each displaceable into the position of engagement with the adjusting rod (17) against the force of the clamping spring (23) by means of at least one adjusting cylinder (24).

4. A device according to claim 2 or 3, characterised in that the clamping pieces (21) are arranged between two guide rails (16) for the segments (6) and overlap these guide rails (16) by means of lateral clamping shoulders (22).

5. A device according to claim 4, characterised in that the adjusting rod (17) extends above the clamping pieces (21) between the guide rails (16) and has downward-facing coupling recesses (25) for the clamping pieces (21).

## Revendications

1. Machine pour plier des flans de tôle, comprenant un serre-flan (3) pouvant être rapproché d'un contre serre-flan (5) pour immobiliser les flans de tôle, dont le poinçon (4) de serre-flan est composé de plusieurs segments (6) disposés en une rangée parallèle à l'axe de pliage, parmi lesquels les segments (6) prévus de part et d'autre d'au moins un segment central (7) sont montés coulissants dans une glissière du serre-flan (3) qui est parallèle à l'axe de pliage, et peuvent être déplacés à l'aide de deux barres de réglage (17) qui s'étendent de part et d'autre du segment central (7) parallèlement à la direction de l'axe de pliage, caractérisée en ce que les segments coulissants (6) présentent chacun un accouplement (19) composé d'une mâchoire de blocage (21) montée mobile dans le segment (6) et pouvant se déplacer alternativement entre une position d'accouplement entre le segment (6) et la barre de réglage (17) correspondante, et une position d'accouplement entre ce même segment (6) et le serre-flan (3).

2. Machine selon la revendication 1, caractérisée en ce que la mâchoire de blocage (21) peut se déplacer entre une position d'engagement par sûreté de forme dans un évidement d'accouplement (25) de la barre de réglage (17), et une position de blocage qui fixe le segment (6) correspondant au serre-flan (3) par action de force.

3. Machine selon la revendication 2, caractérisée en ce que les mâchoires de blocage (21) sont rappelées dans le sens du blocage par au moins un ressort de serrage (23) pour chacune et peuvent être amenées par coulissement dans la position d'engagement dans la barre de réglage (17), au moyen d'au moins un vérin de commande (24) pour chacune, et à l'encontre du ressort de blocage (23).

4. Machine selon la revendication 2 ou 3, caractérisée en ce que les mâchoires de blocage (21) sont disposées entre deux rails de guidage (16) servant à guider les segments (6), et surplombent ces rails de guidage (16) par des becs de blocage latéraux (22).

5. Machine selon la revendication 4, caractérisée en ce que la barre de réglage (17) s'étend au-dessus des mâchoires de blocage (21), entre les rails de guidage (16), et présente des évidements d'accouplement (25) dirigés vers le bas pour recevoir les mâchoires de blocage (21).
